# EUROPÄISCHE PATENTSCHRIFT

(11) **EP 1 683 729 B1**
(45) Veröffentlichungstag und Bekanntmachung des Hinweises auf die Patenterteilung: **28.10.2009**
(21) Anmeldenummer: 05025731.0
(22) Anmeldetag: 25.11.2005
(51) Int. Cl.: B65D 19/40

(54) **Palettenfuß**
Pallet foot
Support de palette

(30) Priorität: 20.01.2005 DE 202005000867 U
(43) Veröffentlichungstag der Anmeldung: 26.07.2006
(73) Patentinhaber: Hülsenfabrik Herbster GmbH & Co. KG, 79650 Schopfheim (DE)
(72) Erfinder: Jenisch, Michael, 79650 Schopfheim (DE)
(74) Vertreter: Kohler Schmid Möbus

(56) Entgegenhaltungen:
- EP-A- 0 747 291
- DE-U1-202004 013 452
- DE-U1-202005 004 281
- US-A- 3 069 059
- US-A- 3 141 422

## Beschreibung

Die Erfindung betrifft einen Palettenfuß für einen Ladegutträger, wobei der Palettenfuß aus Papier oder Papierfasern hergestellt ist und sich zu einem Ende hin verjüngt.

Zum Transport und zur Lagerung von Waren ist es bekannt, Holzpaletten oder Kunststoffpaletten einzusetzen. Holzpaletten haben jedoch den Nachteil, dass sie Ungeziefer enthalten können, welches bei der Lagerung von beispielsweise Lebensmitteln unerwünscht sein kann. Weiterhin besteht bei Holzpaletten eine erhöhte Verletzungsgefahr durch Splitter. Es wird deshalb in Erwägung gezogen, Paletten bzw. Ladegutträger aus Papier, insbesondere Karton, herzustellen. Bei derartigen Ladegutträgern hinreichend stabile Palettenfüße anzuformen bzw. hinreichend stabile separate Palettenfüße zur späteren Befestigung an einem Ladegutträger herzustellen, ist schwierig.

Aufgabe der vorliegenden Erfindung ist es, einen Palettenfuß für einen Ladegutträger bereitzustellen, der eine erhöhte Stabilität aufweist.

Verstärkte Palettenfüße sind aus DE 20 2004 013 452 U bekannt.

Gelöst wird die Aufgabe durch einen Palettenfuß der eingangs genannten Art, wobei der Palettenfuß an einem Ende, insbesondere an seinem verjüngten Ende, umgebördelt und dadurch mechanisch verstärkt ist. Grundsätzlich ist Papier, insbesondere Karton, Well- oder Vollpappe, ein nachgiebiges Material. Palettenfüße werden stark beansprucht. Um ein Einknicken der Palettenfüße zu verhindern und um zu verhindern, dass diese beschädigt werden, ist es vorteilhaft, wenn diese verstärkt sind. Besonders bevorzugt ist die Verstärkung zumindest am freien Ende des Palettenfußes ausgebildet, das heißt an dem Ende, mit dem er möglicherweise auf dem Boden oder in einem Regal abgestellt wird. Um die Stapelung von Paletten mit erfindungsgemäßen Palettenfüßen zu erleichtern, ist es vorteilhaft, wenn die Palettenfüße eine Ausnehmung aufweisen, die insbesondere hohl ausgebildet ist. Die Stapelbarkeit wird auch durch die verjüngte Form der Palettenfüße erreicht.

Die mechanische Verstärkung des Palettenfußes kann auf besonders einfache Art und Weise erzielt werden, wenn der Palettenfuß an einem Ende, insbesondere an seinem verjüngten Ende, umgebördelt ist. Dadurch wird eine erhöhte Stabilität des Palettenfußes und eine erhöhte Verschleißfestigkeit sichergestellt.

Grundsätzlich sind verschiedene Querschnittsformen und Gestalten der Palettenfüße denkbar. Beispielsweise könnte der Palettenfuß einen im Wesentlichen viereckigen oder ovalen Querschnitt aufweisen. Besonders bevorzugt ist es jedoch, wenn die Palettenfüße konisch ausgebildet sind. Insbesondere können die Palettenfüße die Form eines Kegelstumpfes aufweisen.

Besonders bevorzugt ist es, wenn der Palettenfuß zumindest an einem Ende, insbesondere an seinem verjüngten Ende, einen Verschleißschutz aufweist. Dadurch ist ständig ein sicherer Stand der Palette, bei der der Palettenfuß eingesetzt ist, sichergestellt.

Bei aus Papier ausgebildeten Palettenfüßen besteht das Problem, dass diese unter Einwirkung von Nässe nachgiebig werden und sie sich verformen. Deshalb ist es vorteilhaft, wenn der Palettenfuß zumindest an einem Ende, insbesondere seinem den Boden berührenden verjüngten Ende, nassfest ausgerüstet ist. Die nassfeste Ausrüstung kann sich jedoch auch auf den gesamten Palettenfuß beziehen. Insbesondere kann vorgesehen sein, dass der Palettenfuß durch die nassfeste Ausrüstung eine Saughöhe von 0 - 1 mm bei 10 Minuten Nässeeinwirkung aufweist.

Die nassfeste Ausrüstung kann dadurch erfolgen, dass der Palettenfuß an zumindest einem Ende, insbesondere an seinem verjüngten Ende, nassfest beschichtet ist. Alternativ kann vorgesehen sein, dass das Papier des Palettenfußes, insbesondere Fasern des Palettenfußpapiers, nassfest ausgerüstet sind. Beispielsweise kann das Papier einen Leim enthalten, sodass sich dieses nicht mit Wasser voll saugen kann.

Je nach Anforderungsprofil an den Palettenfuß kann der Palettenfuß aus einzelnen Papierlagen gewickelt sein oder im Fasergussverfahren aus Papierfasern, vorzugsweise aus Altpapier, hergestellt werden. Der Vorteil eines Palettenfußes aus Papier, insbesondere aus Well- oder Vollpappe, liegt darin, dass dieser einfach entsorgt und recycelt werden kann.

Nachfolgend wird die Erfindung anhand eines Ausführungsbeispiels erläutert.

Die einzige Figur zeigt einen Querschnitt durch einen Palettenfuß.

Der Palettenfuß 1 verjüngt sich von einem oberen Ende 2 zu einem unteren Ende 3. Im Ausführungsbeispiel ist der Palettenfuß 1 konisch ausgebildet. An seinem unteren Ende 3 ist der Palettenfuß 1 umgebördelt. Dadurch wird eine erhöhte mechanische Stabilität erreicht. Im Bereich der Umbördelung, d. h. im Bereich des Endes 3, weist der Palettenfuß 1 eine Beschichtung 4 auf. Diese Beschichtung 4 ist zumindest weitestgehend wasserundurchlässig, sodass ein Verschleiß- und Nässeschutz des Palettenfußes 1 an dem Ende erfolgt, mit dem der Palettenfuß 1 auf einem unter Umständen feuchten Untergrund abgestellt wird. Der Palettenfuß 1 ist aus Papier hergestellt, wobei er aus Einzellagen gewickelt oder im Fasergussverfahren hergestellt sein kann.

## Patentansprüche

1. Palettenfuß (1) für einen Ladegutträger, wobei der Palettenfuß (1) aus Papier hergestellt ist und sich zu einem Ende (3) hin verjüngt, **dadurch gekennzeichnet, dass** der Palettenfuß (1) an einem Ende (3), insbesondere an seinem verjüngten Ende, umgebördelt und **dadurch** mechanisch verstärkt ist.

2. Palettenfuß nach Anspruch 1, **dadurch gekennzeichnet, dass** der Palettenfuß (1) konisch ausgebildet ist.

3. Palettenfuß nach einem der vorhergehenden Ansprüche, **dadurch gekennzeichnet, dass** der Palettenfuß (1) zumindest an einem Ende (3), insbesondere an seinem verjüngten Ende, einen Verschleißschutz aufweist.

4. Palettenfuß nach einem der vorhergehenden Ansprüche, **dadurch gekennzeichnet, dass** der Palettenfuß zumindest an einem Ende (3), insbesondere an seinem verjüngten Ende, nassfest ausgerüstet ist.

5. Palettenfuß nach einem der vorhergehenden Ansprüche, **dadurch gekennzeichnet, dass** der Palettenfuß zumindest an einem Ende, insbesondere an seinem verjüngten Ende, eine nassfeste Beschichtung aufweist.

6. Palettenfuß nach einem der vorhergehenden Ansprüche, **dadurch gekennzeichnet, dass** das Papier des Palettenfußes (1), insbesondere Fasern des Palettenfußpapiers, nassfest ausgerüstet sind.

7. Palettenfuß nach einem der vorhergehenden Ansprüche, **dadurch gekennzeichnet, dass** der Palettenfuß (1) aus einzelnen Papierlagen gewickelt ist.

8. Palettenfuß nach einem der vorhergehenden Ansprüche, **dadurch gekennzeichnet, dass** der Palettenfuß (1) im Faserguss hergestellt ist.

## Claims

1. Pallet foot (1) for a freight carrier, wherein the pallet foot (1) is made from paper and narrows toward one end (3), **characterised in that** the pallet foot (1) is beaded over at one end (3), in particular, at the narrowed end and is thereby mechanically strengthened.

2. Pallet foot according to claim 1, **characterised in that** the pallet foot (1) is formed conically.

3. Pallet foot according to one of the preceding claims, **characterised in that** the pallet foot (1) has an abrasion protection at least at one end (3), in particular, at the narrowed end.

4. Pallet foot according to one of the preceding claims, **characterised in that** the pallet foot is treated to be waterproof at least at one end (3), in particular, at the narrowed end.

5. Pallet foot according to one of the preceding claims, **characterised in that** the pallet foot has a waterproof coating at least at one end, in particular, at the narrowed end.

6. Pallet foot according to one of the preceding claims, **characterised in that** the paper of the pallet foot (1), in particular the fibres of the pallet foot paper, are treated to be waterproof.

7. Pallet foot according to one of the preceding claims, **characterised in that** the pallet foot (1) is wound from single layers of paper.

8. Pallet foot according to one of the preceding claims, **characterised in that** the pallet foot (1) is produced by pulp moulding.

## Revendications

1. Pied de palette (1) pour un support de chargement, lequel pied de palette (1) est fabriqué en papier et s'amincit vers une extrémité (3), **caractérisé en ce que** le pied de palette (1) est rabattu à une extrémité (3), en particulier à son extrémité amincie, et donc renforcé mécaniquement.

2. Pied de palette selon la revendication 1, **caractérisé en ce que** le pied de palette (1) est conformé en cône.

3. Pied de palette selon l'une quelconque des revendications précédentes, **caractérisé en ce que** le pied de palette (1) présente, au moins à une extrémité (3), en particulier à son extrémité amincie, une protection contre l'usure.

4. Pied de palette selon l'une quelconque des revendications précédentes, **caractérisé en ce que** le pied de palette est équipé de manière à résister à l'humidité au moins à une extrémité (3), en particulier à son extrémité amincie.

5. Pied de palette selon l'une quelconque des revendications précédentes, **caractérisé en ce que** le pied de palette présente un revêtement résistant à l'humidité au moins à une extrémité, en particulier à son extrémité amincie.

6. Pied de palette selon l'une quelconque des revendications précédentes, **caractérisé en ce que** le papier du pied de palette (1), en particulier les fibres du papier de pied de palette, sont équipés de manière à résister à l'humidité.

7. Pied de palette selon l'une quelconque des revendications précédentes, **caractérisé en ce que** le pied de palette (1) est enroulé en couches de papier individuelles.

8. Pied de palette selon l'une quelconque des revendications précédentes, **caractérisé en ce que** le pied de palette (1) est fabriqué en pâte de fibres moulée.
